# EUROPÄISCHE PATENTANMELDUNG

(11) **EP 2 792 602 A1**
(43) Veröffentlichungstag der Anmeldung: **22.10.2014**
(21) Anmeldenummer: 13197759.7
(22) Anmeldetag: 17.12.2013
(51) Int. Cl.: B65C 9/00, B65C 9/40, H05K 5/00

(54) **Etikettiermaschine mit Schaltschrank**

(30) Priorität: 15.04.2013 DE 102013206663
(71) Anmelder: Krones AG, 93073 Neutraubling (DE)
(72) Erfinder: Hafner, Dieter, 93073 Neutraubling (DE); Bergers, Andreas, 93073 Neutraubling (DE)
(74) Vertreter: Grünecker, Kinkeldey, Stockmair & Schwanhäusser

(57) **Zusammenfassung**

Etikettiermaschine (100), an der an unterschiedlichen Stellen mindestens eins oder mehrere Etikettieraggregate (110, 110') anordenbar sind, umfassend einen oder mehrere Förderer (103, 104) zum Zu- und Abführen von Behältern, sowie einen Schaltschrank (102), wobei das mindestens eine Etikettieraggregat (110, 110') auf einer Bedienseite des Förderers (103, 104) anordenbar ist, wobei auf der Bedienseite der Schaltschrank (102) angeordnet ist, wobei der Schaltschrank wenigstens eine Schaltkomponente umfasst und ein ausziehbar ausgebildetes Element (221) umfasst, an dem die wenigstens eine Schaltkomponente angeordnet ist.

## Beschreibung

Die vorliegende Erfindung betrifft eine Vorrichtung, insbesondere eine Etikettiermaschine mit einem dieser zugeordneten Schaltschrank.

### Hintergrund

Aus dem Stand der Technik sind Etikettiermaschinen bekannt. Auch Schaltschränke, die beispielsweise Schaltgeräte umfassen, sind bekannt.

So zeigt beispielsweise die DE 10 2006 054 637 B4 einen Schaltschrank mit einem Gehäuse und einer Tür. In diesem Gehäuse sind Schaltgeräteeinheiten angeordnet. Dieser Schaltschrank umfasst einen Schwenkriegel, der in Zusammenwirkung mit einem Verriegelungs- und Freigabemechanismus und einem Einschaltsperreelement bewirkt, dass sich die Tür in eingeschaltetem Zustand des Schaltgeräts nicht öffnen lässt und das Schaltgerät nicht einschaltbar ist, wenn die Tür geöffnet ist.

Weiterhin zeigt die DE 199 62 659 A1 Geräteschränke, wie beispielsweise Serverschränke, wobei durch eine asymmetrische Anordnung des Einbauraums und der angeordneten Geräte, wie beispielsweise Server, ein Freiraum für Kabelführung und Kabelträger geschaffen wird.

### Aufgabe

Der Erfindung liegt die Aufgabe zugrunde, eine möglichst platzsparende und für Bedienpersonal gut zu erreichende Anordnung von Schaltschränken für Etikettiermaschinen bereitzustellen.

### Lösung

Diese Aufgabe wird erfindungsgemäß durch die Etikettiermaschine nach Anspruch 1 gelöst.

Die Unteransprüche beinhalten zweckmäßige Ausgestaltungen der Erfindung.

Demnach umfasst die Etikettiermaschine, an der an verschiedenen Stellen ein oder mehrere Etikettieraggregate anordenbar sind, einen oder mehrere Förderer zum Zu- und Abführen von Behältern, sowie einen Schaltschrank, wobei das mindestens eine Etikettieraggregat auf einer Bedienseite des Förderers anordenbar ist und auch der Schaltschrank an dieser Bedienseite angeordnet ist und der Schaltschrank wenigstens eine Schaltkomponente und ein ausziehbar ausgebildetes Element umfasst, an dem die wenigstens eine Schaltkomponente angeordnet ist. Somit wird ein Schaltschrank zur Verfügung gestellt, der vom Bedienpersonal auf der Bedienseite, und daher ohne Überquerung des Förderers, erreichbar ist und gleichzeitig eine platzsparende Anordnung des Schaltschranks gewährleistet, da beispielsweise auf Schwenktüren verzichtet werden kann.

Weiterhin kann das ausziehbare Element schwenkbar gelagert sein, vorzugsweise in voll ausgezogenem Zustand. Ist das ausziehbare Element schwenkbar gelagert, so kann dieses und insbesondere die an ihm befestigte Schaltkomponente, vorzugsweise von zwei Seiten von einem Bediener betrachtet und bedient werden.

In einer weiteren Ausführungsform ist das ausziehbare Element parallel zu dem ihm benachbarten Förderer ausziehbar ausgebildet. So wird eine weitere Platzersparnis erzielt.

Weiterhin kann das ausziehbare Element als um eine durch das ausziehbare Element und/oder eine Verbindung mit dem Schaltschrank definierte Achse rotierbar ausgebildet sein. Dies kann zusätzlich zum Verschwenken vorgesehen sein, so dass nicht nur zwei Seiten sondern beispielsweise auch die Unterseite des ausziehbaren Elements und der Schaltkomponente betrachtet werden kann. Es kann aber auch alternativ zum Schwenken vorgesehen sein, wodurch eine zusätzliche Platzersparnis durch das Rotieren erreicht wird, da das gesamte ausziehbare Element und die Schaltkomponente dadurch ohne Verschwenkung zugänglich werden.

Weiterhin kann das ausziehbare Element als aus dem Schrank herausnehmbar ausgebildet sein. So wird der Austausch von Schaltkomponenten erheblich erleichtert und es ist nicht nötig, den kompletten Schaltschrank auszutauschen oder auseinanderzubauen.

In einer weiteren Ausführungsform ist der Schaltschrank entweder fest an der Etikettiermaschine befestigt oder über lösbare Verbindungen mit der Etikettiermaschine verbunden. Im Falle der fest vorgesehenen Anbringung des Schaltschranks an die Etikettiermaschine wird insbesondere ein vereinfachter Transport der gesamten Etikettiermaschine ermöglicht. Das Vorsehen von lösbaren Verbindungen erleichtert den Austausch des Schaltschranks.

Weiterhin kann die Etikettiermaschine ein Karussell umfassen.

In diesem Fall können das Karussell und der wenigstens eine Förderer einen Winkelbereich einschließen, wobei der Schaltschrank in diesem Winkelbereich angeordnet ist. Auch dadurch wird eine Platzersparnis erreicht, da dieser Winkelbereich sonst ungenutzt bleiben würde.

In einer weiteren Ausführungsform ist das ausziehbare Element um eine vertikale Achse schwenkbar.

Weiterhin kann der Schaltschrank Schaltschrankwände umfassen, die dazu geeignet sind, den durch sie zumindest teilweise abgegrenzten Innenraum des Schaltschranks vor Umwelteinflüssen zu schützen. In diesem Innenraum befindet sich das ausziehbar ausgebildete Element in eingeschobenen Zustand. So wird beispielsweise der Innenraum, und damit die wenigstens eine Schaltkomponente bei eingeschobenem Element, vor Staub, Reinigungsflüssigkeiten oder Klebemitteln geschützt.

In einer weiteren Ausführungsform ist wenigstens einer der Förderer dem Schaltschrank entweder direkt benachbart angeordnet oder eine Trennwand zwischen dem Förderer und dem Schaltschrank angeordnet.

### Kurzbeschreibung der Figuren

- Fig. 1: schematische Darstellung einer Etikettiermaschine mit Schaltschrank gemäß einer Ausführungsform.
- Fig. 2: schematische Darstellung eines Schaltschranks gemäß einer Ausführungsform.
- Fig. 3: schematische Darstellung eines Schaltschranks gemäß einer weiteren Ausführungsform.

### Ausführliche Beschreibung

Fig. 1 zeigt eine erfindungsgemäße Etikettiermaschine 100. Diese umfasst beispielsweise ein Karussell 101, kann aber auch anders ausgebildet sein. Die Etikettiermaschine 100 ist vorzugsweise zum Etikettieren von Behältern, wie beispielsweise Flaschen, geeignet. Zu diesem Zweck umfasst sie an ihrer Peripherie anordenbare Etikettieraggregate 110 und 110'. Abhängig von der beabsichtigten Etikettierung können es mehr oder weniger Etikettieraggregate sein, die an bestimmten Positionen an der Peripherie des Karussells 101 verteilt sind. Weiterhin ist ein Förderer 103 vorgesehen, der Behälter zur Etikettiermaschine 100 befördern kann. Dabei kann es sich beispielsweise um einen Linearförderer in Form von Förderbändern oder Ähnlichem handeln. Ein zweiter Förderer 104 befördert die etikettierten Behälter aus der Etikettiermaschine 100 heraus. Statt zweier separater Förderer 103 und 104 kann auch ein durchgehender Förderer zum Zu- und Abführen von Behältern vorgesehen sein. Zum Umlenken bzw. zum Zu- und Abführen von Behältern können Umlenkorgane 151 und 152, beispielsweise Umlenksterne, vorgesehen sein.

Neben der im folgenden beschriebenen Anwendung der Erfindung im Bereich der Etikettiermaschinen sei darauf hingewiesen, dass die Erfindung auch auf andere Behälterbehandlungsmaschinen, insbesondere Druckmaschinen, Füller, Blasformmaschinen o.ä. angewendet werden kann, sofern sie vergleichbaren Aufbau, also vorzugsweise ein Karussell und entsprechende Förderer zum Zu- und Abfördern von Behältern, aufweisen.

Zur Steuerung der gesamten Etikettiermaschine 100 sind Schaltkomponenten notwendig. Da es insbesondere im Fall einer Fehlfunktion der Etikettiermaschine notwendig sein kann, dass dem Bedienpersonal diese Schaltkomponenten zugänglich sind, ist es zweckmäßig, einen entsprechenden Schaltschrank 102 auf der Seite der Förderer 103 und 104 anzuordnen, die den Etikettieraggregaten 110 und 110' zugewandt ist. Diese Seite wird im Folgenden als Bedienseite bezeichnet. Das Vorsehen eines Schaltschranks in dieser Position, wie sie beispielsweise in Fig. 1 dargestellt ist, macht eine Bedienung der Schaltkomponenten auf der Bedienseite möglichst nah an den Etikettieraggregaten 110 und 110' möglich, wodurch z.B. eine Zeitersparnis erreicht werden kann. Um Platz zu sparen, ist der Schaltschrank 102 insbesondere bei Verwendung einer Karussellettikettiermaschine in dem Winkelbereich angeordnet, der beispielsweise von dem Förderer 104 und dem Karussell 101, wie in Fig. 1 gestrichelt dargestellt, eingeschlossen wird. Hier würden auf der Bedienseite, aufgrund von Platzmangel ohnehin keine Etikettieraggregate 110 oder 110' angeordnet werden, weshalb dieser Raum zweckmäßig, beispielsweise für einen solchen Schaltschrank 102, genutzt werden kann. Die Abmessungen des Schaltschranks und seine Form sind dabei so bemessen, dass kein Raum für die Positionierung von Etikettieraggregaten beansprucht wird.

Fig. 2 zeigt eine mögliche Ausführungsform eines Schaltschranks 102. In Fig. 2a ist zu erkennen, dass der Schaltschrank 102 vorzugsweise in X- und Z-Richtung ausgedehnt ist, d.h. also in diese Richtung die größten Abmessungen aufweist, während er in Y-Richtung möglichst schmal gehalten ist. So wird der Platz, der zwischen der Etikettiermaschine und dem Förderer zur Verfügung steht, möglichst effektiv genutzt und der Schaltschrank ragt nur wenig in den Produktionsraum hinein. Der Schaltschrank 102 ist daher in etwa vergleichbar mit einem Apothekerschrank ausgeführt und umfasst insbesondere ein ausziehbares Element 221 mit Schaltkomponenten, was, wie hier anhand der Pfeile dargestellt, in X-Richtung aus dem Schaltschrank 102 ausziehbar ist. Auf diese Weise werden Platz verschwendende Türen, insbesondere Schwenktüren, vermieden. Als zweckmäßige Abmessungen in Y-Richtung sind hier insbesondere Werte kleiner als 50cm, vorzugsweise kleiner als 30cm zu nennen. In X- und Z-Richtung können die Abmessungen prinzipiell beliebig sein, auch wenn hier gut zu handhabende Abmessungen bevorzugt sind, die des Weiteren nicht sehr weit in den Bereich neben der Etikettiermaschine hineinragen (insbesondere, wenn das ausziehbare Element vollständig ausgezogen ist). So bieten sich in Z-Richtung Abmessungen bis zu 2m, vorzugsweise bis zu 1,80m an, die es einem Bediener ermöglichen, an jedes der ausziehbaren Elemente zu gelangen. In X-Richtungen sind Abmessungen des Schaltschranks bis 1m bevorzugt, sodass die Abmessungen der gesamten Anordnung, wenn das ausziehbare Element voll ausgezogen ist, 2m nicht überschreitet.

Der hier beschriebene erfindungsgemäße Schaltschrank kann, wie oben erwähnt, auch in anderen Maschinen zur Behandlung von Behältern eingesetzt werden, wie beispielsweise Druckmaschinen, Füllern und Blasformmaschinen.

Vorzugsweise verfügen die ausziehbaren Elemente 221 über Griffe oder andere Mittel zum Herausziehen. Es kann hier auch vorgesehen sein, dass das Ausfahren eines ausziehbaren Elements 221 mit Hilfe eines Motors erfolgt. Hier zeichnen sich insbesondere Betriebsarten aus, die zu möglichst wenigen Erschütterungen der ausziehbaren Elemente 221 und damit der Schaltkomponenten führen. Auch eine Kombination von Motoren und Griffen kann vorteilhaft sein.

Wie in Fig. 2b zu erkennen, die eine Draufsicht aus Z-Richtung darstellt, kann das ausziehbare Element 221 sowie der Schaltschrank 102 vorzugsweise so ausgebildet sein, dass er parallel zum Förderer 104 angeordnet ist und das ausziehbare Element 221 ebenfalls parallel zu diesem Förderer aus dem Schaltschrank ausziehbar ist. Ist der Schaltschrank 102 sehr dicht am Förderer 104 angeordnet, so wäre für einen Bediener nur die eine Seite des ausziehbaren Elements, an dem wenigstens eine der Schaltkomponenten angeordnet ist, zugänglich. Daher ist das ausziehbare Element 221 vorzugsweise um eine Achse 222, die in Z-Richtung angeordnet ist, schwenkbar gelagert, so dass es in die gestrichelt dargestellte Position 221 verschwenkt werden kann. In dieser Lage ist es für einen Bediener möglich, auch die andere Seite des Elements 221 bzw. der Schaltkomponente zu betrachten und zu bedienen.

Grundsätzlich kann der Schaltschrank 102 auch mehr als ein ausziehbares Element 221 umfassen, wobei an jedem der Elemente nicht nur eine sondern auch eine Vielzahl von Schaltkomponenten angeordnet sein kann. Das hier dargestellte, einzeln ausziehbare Element ist daher nur aus die Anschaulichkeit vereinfachenden Gründen einzeln dargestellt.

Fig. 3 zeigt eine alternative Ausführungsform des Schaltschranks 102 und insbesondere des ausziehbaren Elements 321. Gemäß Fig. 3a ist analog zu Fig. 2a das ausziehbare Element 321 in der angegebenen Pfeilrichtung aus dem Schaltschrank 102 ausziehbar gelagert. Allerdings ist es in dieser Ausführungsform vorzugsweise selbst nicht über feste Verbindungen mit dem Schaltschrank 102 verbunden sondern über die Achse 331, die fest mit dem ausziehbaren Element 321 auf der einen Seite und andererseits mit einem hier nicht dargestellten Lager im Schaltschrank 102 auf der anderen Seite verbunden ist.

Fig. 3b verdeutlicht die Funktionsweise dieser Achse 331. So ist diese in einem entsprechenden Lager im Schaltschrank 102 so befestigt, dass eine Rotation des ausziehbaren Elements 321 um die Achse 331 möglich ist. So wird es möglich, auf eine Verschwenkbarkeit des ausziehbaren Elements zu verzichten, was zu einer weiteren Platzersparnis führt. Die Rotationsfähigkeit des ausziehbaren Elements 321 um die Achse 331 gewährleistet, dass in der Tat eine Betrachtung des ausziehbaren Elements und der darin vorgesehenen Schaltkomponenten aus allen Richtungen bei minimaler Platzerfordernis stattfinden kann. Vorzugsweise ist die in Fig. 3b dargestellte vertikale Ausdehnung v des ausziehbaren Elements kleiner als die Hälfte der horizontalen Ausdehnung h des Schaltschranks. Dadurch wird erreicht, dass selbst bei Rotation des ausziehbaren Elements 321 um die Achse 331 ersteres nie über die Begrenzung des Schaltschranks 102 hinausragt, wodurch erreicht wird, dass beispielsweise der Förderer 104, wie in Fig. 1 dargestellt, direkt am Schaltschrank 102 vorbeigeführt werden kann. Auch hier kann eine Bewegung des ausziehbaren Elements 321 mit Hilfe eines Motors zweckmäßig sein, insbesondere um die Rotation um die Achse 331 gezielt zu steuern. Weiterhin kann es vorteilhaft sein, entlang des Rotationsweges "Stopps" bzw. Einraster vorzusehen, sodass das ausziehbare Element in bestimmten Winkelpositionen fest arretiert werden kann, um Wartungsarbeiten durchzuführen. Hierbei kann eine grobe Einteilung, beispielsweise in 10°-Schritten, genügen, obwohl auch gröbere oder feinere Einteilungen möglich sind.

Grundsätzlich vorteilhaft ist eine Befestigung der austauschbaren Elemente im Schaltschrank mittels lösbarer Verbindungen, so dass ein Austausch oder Herausnehmen der ausziehbaren Elemente möglich ist. Weiterhin erlaubt die Ausgestaltung des Schaltschranks 102 mittels ausziehbarer Elemente das Positionieren des Schaltschranks 102 beispielsweise innerhalb eines Maschinenschutzes (durchsichtige Plexiglaswände oder Ähnliches), wobei Aussparungen vorgesehen sein können, um die ausziehbaren Elemente aus dem Schaltschrank herauszuziehen. So wird der Schaltschrank vor unerwünschten Umwelteinflüssen, wie beispielsweise Feuchtigkeit, geschützt. Zusätzlich dazu kann der Schaltschrank über Schutzwände verfügen, die den so entstehenden Innenraum des Schaltschranks vom Außenraum abtrennen und vor Umwelteinflüssen schützen. Dabei ist insbesondere von Vorteil, wenn die ausziehbaren Elemente von Gummidichtungen umrandet sind, die, wenn die ausziehbaren Elemente sich im Schaltschrank 102 befinden, diese abdichten.

Insbesondere die Ausführungsform des Schaltschranks gemäß Fig. 3 erlaubt eine maximale Platzersparnis, weshalb hier eine Anordnung des Schaltschranks in direkter Nähe zum entsprechenden Förderer möglich ist. Es sei darauf hingewiesen, dass, obwohl der Schaltschrank hier als dem Förderer 104 benachbart dargestellt wurde (beispielsweise Fig. 1 und 2), auch eine Positionierung am Karussell in Fig. 1 in der Nähe des ersten Förderers 103 z.B. in analoger Weise möglich ist.

## Patentansprüche

1. Etikettiermaschine, an der an unterschiedlichen Stellen mindestens eins oder mehrere Etikettieraggregate anordenbar sind, umfassend einen oder mehrere Förderer zum Zu- und Abführen von Behältern, sowie einen Schaltschrank;
wobei das mindestens eine Etikettieraggregat auf einer Bedienseite des Förderers anordenbar ist;
wobei auf der Bedienseite der Schaltschrank angeordnet ist,
wobei der Schaltschrank wenigstens eine Schaltkomponente umfasst und ein ausziehbar ausgebildetes Element umfasst, an dem die wenigstens eine Schaltkomponente angeordnet ist.

2. Etikettiermaschine nach Anspruch 1, **dadurch gekennzeichnet, dass** das ausziehbare Element schwenkbar gelagert ist, vorzugsweise im voll ausgezogenen Zustand.

3. Etikettiermaschine nach Anspruch 1 oder 2, **dadurch gekennzeichnet, dass** das ausziehbare Element parallel zu dem ihm benachbarten Förderer ausziehbar ausgebildet ist.

4. Etikettiermaschine nach einem der Ansprüche 1 bis 3, **dadurch gekennzeichnet, dass** das ausziehbare Element als, um eine durch das ausziehbare Element und/oder eine Verbindung mit dem Schaltschrank definierte Achse, rotierbar ausgebildet ist.

5. Etikettiermaschine nach einem der Ansprüche 1 bis 4, **dadurch gekennzeichnet, dass** das ausziehbare Element als aus dem Schrank herausnehmbar ausgebildet ist.

6. Etikettiermaschine nach einem der Ansprüche 1 bis 5, **dadurch gekennzeichnet, dass** der Schaltschrank entweder fest an der Etikettiermaschine befestigt ist, oder über lösbare Verbindungen mit der Etikettiermaschine verbunden ist.

7. Etikettiermaschine nach einem der Ansprüche 1 bis 6, **dadurch gekennzeichnet, dass** die Etikettiermaschine ein Karussell umfasst.

8. Etikettiermaschine nach Anspruch 7, **dadurch gekennzeichnet, dass** das Karussell einen Winkelbereich mit dem Förderer einschließt und der Schaltschrank in diesem Winkelbereich angeordnet ist.

9. Etikettiermaschine nach Anspruch 2, **dadurch gekennzeichnet, dass** das ausziehbare Element um eine vertikale Achse schwenkbar ist.

10. Etikettiermaschine nach einem der Ansprüche 1 bis 9, **dadurch gekennzeichnet, dass** der Schaltschrank Schaltschrankwände umfasst, die dazu geeignet sind, die durch sie zumindest teilweise abgegrenzten Innenraum des Schaltschranks vor Umwelteinflüssen zu schützen.

11. Etikettiermaschine nach einem der Ansprüche 1 bis 10, **dadurch gekennzeichnet, dass** der Förderer oder wenigstens einer der Förderer dem Schaltschrank direkt benachbart angeordnet ist oder eine Trennwand zwischen dem Förderer und dem Schaltschrank angeordnet ist.
